# EUROPÄISCHE PATENTSCHRIFT

(11) **EP 0 019 192 B1**
(45) Veröffentlichungstag und Bekanntmachung des Hinweises auf die Patenterteilung: **15.06.1983**
(21) Anmeldenummer: 80102458.9
(22) Anmeldetag: 06.05.1980
(51) Int. Cl.: E01H 1/08, A47L 9/02

(54) **Vorrichtung zur Aufnahme von Kehrgut auf Verkehrsflächen mittels eines Saugluftstromes**
Apparatus for removing dirt from roads or like surfaces by means of a suction air stream
Dispositif pour l'enlèvement de détritus sur les routes ou sur les surfaces analogues au moyen d'un courant d'air aspirant

(30) Priorität: 09.05.1979 DE 2918759; 09.05.1979 DE 2918760
(43) Veröffentlichungstag der Anmeldung: 26.11.1980
(73) Patentinhaber: ING. ALFRED SCHMIDT GMBH, D-79837 St Blasien (DE)
(72) Erfinder: Duncan, Ian James, D-7822 St. Blasien (DE)
(74) Vertreter: Grättinger & Partner

## Beschreibung

Die Erfindung betrifft eine Vorrichtung zur Aufnahme von Kehrgut auf Verkehrsflächen mittels eines Saugluftstromes durch ein Saugrohr, dessen Mundstück mit geringem Abstand von der zu reinigenden Bodenfläche geführt und im Scheitel eines sich in Arbeitsrichtung V-förmig verbreiternden Gehäuses, dessen Schenkel Kehrleisten bilden, angeordnet ist, welches einen von einer Haube oben abgedeckten Sammelraum bildet, in welchem das Kehrgut, ggf. unterstützt durch rotierende Besen, gesammelt und dem Mundstück zugeführt wird.

Bei einer derartigen bekannten Vorrichtung (GB-A-1 530904) ergibt sich in den äußeren Bereichen des V-förmigen Teils des Gehäuses eine nicht ausreichende Saugkraft. Eine den Sammelraum vor dem Mundstück des Saugrohrs abdeckende Haube ist auf der Innenseite ihrer Decke mit einem flexiblen Futter ausgekleidet, welches längs seiner Ränder mit der Haube verbunden ist, so daß es unter Wirkung des Saugstroms zum Boden hin gezogen und dadurch vorzeitig zerstört wird.

Bei einer anderen bekannten Vorrichtung (US-A-2 274 560) zur Aufnahme von Kehrgut mittels eines Saugluftstroms ist ein Saugrohr vorgesehen, dessen Mundstück mit geringem Abstand von der zu reinigenden Bodenfläche geführt ist, und bei der ein Saugrohr seitlich ausmündet und zur Bodenfläche hin offen ist, wodurch eine vergrößerte Kehrbreite erreicht wird.

Der Erfindung liegt die Aufgabe zugrunde, eine Vorrichtung der eingangs genannten Art so weiterzubilden, daß eine vergrößerte Kehrbreite mit einem allen Kehraufgaben gerecht werdenden scharfen Saugluftstrom erreicht werden kann.

Erfindungsgemäß wird diese Aufgabe dadurch gelöst, daß jeder der beiden Schenkel des V-förmigen Gehäuses als saugende Kehrleiste mit einem seitlich ausmündenden und zur Bodenfläche hin offenen Saugkanal zwischen in Fahrtrichtung gesehen einem vorderen und einem hinteren Begrenzungsteil ausgebildet ist, und daß die Saugöffnung des Mundstücks mit dem Sammelraum und den beiden seitlichen Saugkanälen verbunden ist.

Während im Bereich des Mundstücks wie beim Stand der Technik eine auch zur Aufnahme von Dosen, Flaschen od. dgl. ausreichend groß dimensionierte Saugöffnung vorhanden ist, ergeben die seitlich an die Saugöffnung angeschlossenen Saugkanäle die erwünschte gegenüber dem Stand der Technik vergrößerte wirksame Kehrbreite. Durch die V-förmig zueinander stehenden Kehrleisten werden große Teile direkt vor die Saugöffnung geschleudert, wo sie von dem Saugluftstrom erfaßt werden; kleines, aber relativ schweres Kehrgut wie Steine werden im Bereich der seitlichen Saugkanäle erfaßt und in diesen zur Saugöffnung befördert. Infolge eines verhältnismäßig kleinen Querschnitts der Luftkanäle wird darin eine verhältnismäßig hohe Luftgeschwindigkeit des Saugluftstromes sichergestellt.

Die vorderen und hinteren Begrenzungsteile der Saugkanäle können im Rahmen der Erfindung bezüglich der Bodenfläche als berührende oder berührungsfreie Bauteile ausgebildet sein. Auf die verschiedenen Ausführungsformen gemäß den Unteransprüchen 2 bis 5 wird verwiesen.

Bei der erfindungsgemäßen Vorrichtung erweist sich ein Mundstück als zweckmäßig, welches zwischen Saugrohranschluß und Gehäuse quer zur Arbeitsrichtung trichterförmig verbreitert ist; seine Rückwand und die diese nach unten verlängernde Schenkelleiste bilden dabei mit der Bodenfläche einen in Arbeitsrichtung weisenden spitzen Winkel. Zusätzlich zur Wirkung des Saugstroms werden durch die letztgenannte Maßnahme auch großvolumige Kehrgutteile im Bereich des Mundstücks aufgeschaufelt, also von der Bodenfläche gelöst, so daß sie in den Saugstrom gehoben und entsprechend beschleunigt werden.

Diese Wirkung wird noch dadurch verbessert, daß die Haube auf ihrer dem Boden zugewandten Seite mit einem zum Boden hin durchhängenden Futter versehen ist, welches auf beiden Seiten der Wirkung des Sogs im Saugrohr unterworfen ist.

Ein derartiges Futter verkleinert im Normalfall die Einlaßöffnung entsprechend einem genau einstellbaren maximalen Durchang, so daß eine hohe Ansauggeschwindigkeit gegeben ist. Bodenunebenheiten werden vom flexiblen Futter ohne weiteres toleriert, d. h. es verformt sich entsprechend den Erhöhungen des Bodens, ohne sich am Boden festzusaugen.

Nach einer vorteilhaften Ausführungsform der Erfindung ist vorgesehen, daß das Futter nur längs des vorderen oder des vorderen und hinteren, jeweils quer zur Arbeitsrichtung verlaufenden Rands befestigt ist, längs der Seitenkanten jedoch frei endet, derart, daß die Seitenränder vom Saugluftstrom umspült werden. Als Futter eignet sich dabei besonders eine Gummischürze oder ein ähnliches flexibles Gebilde aus gummiähnlichem Werkstoff oder aus Kunststoff.

Ein derartiges Futter hat aber nicht nur die Eigenschaft, daß es im normalen Einsatz den Ansaugquerschnitt verkleinert; ihm kommt noch eine weitere Verbesserung der Kehrleistung dadurch zu, daß es unter der Wirkung des Luftstroms zu Schwingungen angeregt wird, wodurch der Luftstrom pulsiert, und zwar mit einer Frequenz von ca. 1/sec. Es kommt dabei zu einer ständigen, jedoch kontollierten Veränderung des Abstandes zwischen Futter und Bodenfläche, also zu schlagartigen Geschwindigkeitsschwankungen der Saugluft, wodurch es sogar möglich ist, Splitt und festgefahrenes Kehrgut von der Bodenoberfläche zu lösen und aufzunehmen.

Das Schwingungsverhalten des Futters wird noch durch die weitere Ausgestaltung begünstigt, daß bei nur entlang der Vorderkante befestigtem Futter dessen hinterer Rand beweglich an Seilen aufgehängt ist. Die Seile dienen gleichzeitig der Sicherung des Futters gegen Bodenkontakt.

Schließlich ist es möglich, das Schwingungsverhalten des Futters durch zahlreiche weitere Faktoren zu beeinflussen, beispielsweise durch die Dicke des Futterstoffes, die Steifigkeit des Futtermaterials oder, nach einem weiteren Vorschlag der Erfindung dadurch, daß das Futter aus dehnungsfestem Werkstoff besteht und daß in dem Raum zwischen Futter und Haube leicht verformbares Füllmaterial z. B. in Form von Schüttgut, eingefüllt ist.

Im folgenden wird ein Ausführungsbeispiel der Erfindung anhand der Zeichnung näher erläutert. Es zeigt
Fig. 1 die Aufnahmevorrichtung in der Draufsicht,
Fig. eine Seitenansicht der Aufnahmevorrichtung,
Fig. 3 einen Schnitt gemäß 111-111 der Fig. 1,
Fig. 4 einen Schnitt gemäß IV-IV der Fig. 1,
Fig. 5 einen Schnitt gemäß V-V der Fig. 1,
Fig. 6 und 7 jeweils eine Variante zu Fig. 3.

Gemäß Fig. 1 erkennt man in der Draufsicht auf das Gehäuse der Aufnahmevorrichtung einen Anschlußflansch 1 für das nach oben anschließende Saugrohr (nicht gezeichnet), ein an der Anschlußflansch 1 nach unten hin angeformtes, in seitlicher Richtung trichterförmig erweitertes Mundstück 2, welches wiederum mit einer Haube 3 verbunden ist. Die Haube 3 deckt einen zwischen zwei V-förmig zueinander stehenden Kehrleisten 4 eingeschlossenen Raum nach oben ab und ist nach vorne, d. h. in Arbeitsrichtung gemäß Pfeil A offen, wo sie mit einem nach oben gebogenen Rand 5 abschließt. Den seitlichen Abschluß des Gehäuses bilden Seitenteile 6, die an ihrer Unterseite jeweils eine Gleitkufe mit einer vorderen Verschleißschiene 8 und einer hinteren Verschleißschiene 7 tragen. Zwischen vorderer und hinterer Verschleißschiene befindet sich jeweils ein Ansaugstutzen 9, durch den Luft in Richtung des Pfeils S (Fig. 1) angesaugt und über einen strichliert eingezeichneten Saugkanal 10 in das Mundstück 2 strömt. Der Saugkanal 10 ist innerhalb der seitlichen Schenkel 11, 12 des Gehäuses ausgebildet, derart, daß er an eine hintere Schenkelleiste 13 und eine vordere Schenkelleiste 14 angrenzt. Die nicht näher bezeichneten Strömungspfeile bezeichnen den Verlauf der Saugluftströmung nämlich von vorne durch die Öffnung der Haube 3 und von rückwärts durch den Spalt zwischen Bodenfläche und hinterer Schenkelleiste 13.

In der Seitenansicht gemäß Fig. ist der seitliche Ansaugstützen 9 des entsprechenden Saugkanals 10 deutlich erkennbar; er erstreckt sich über die volle Höhe der seitlichen Gleitkufe 15 einschließlich ihrer Verschleißschienen 7, 8. Das Seitenteil 6 begrenzt die Haube 3, an welcher rückwärts das Mundstück 2 mit dem Anschlußflansch 1 für das Saugrohr angesetzt ist. Der Niederdruckzone vor der Saugöffnung 16 zieht Luft sowohl von vorne durch die Einlaßöffnung 17 der Haube 3 als auch von hinten unterhalb der hinteren Schenkelleiste 13.

In der Schnittdarstellung gemäß Fig. ist wiederum die hintere Schenkelleiste 13 erkennbar, welche an ihrer Vorderkante 18 spitzwinkelig abgeschrägt ist. Die Haube 3 ist an ihrer Unterseite mit einem nach unten durchhängenden flexiblen Futter 19, z. B. einer Gummischürze, versehen, die vorne im Bereich des schrägen Randes 5 der Haube 3 mittels einer Klemmleiste 20 und im Inneren des Mundstücks 2 im Bereich der Saugöffnung 16 mittels einer weiteren Klemmleiste 21 befestigt ist. Das Futter 19 bewirkt eine Verengung der Höhe des Ansaugquerschnitts auf das Maß h, ohne jedoch die maximale Höhe der Haube 3 für den Durchtritt großvolumigen Kehrguts spürbar zu beschränken. Durch die infolge des Futters 19 erzielte Verengung des Ansaugquerschnitts ergibt sich eine wünschenswerte Geschwindigkeitserhöhung der Luftströmung.

Während der Mittelschnitt gemäß Fig. 3 lediglich die hintere, über die gesamte Breite des Gehäuses der Vorrichtung durchlaufende Schenkelleiste 13 zeigt, erkennt man im Seitenschnitt gemäß Fig. 4 auch die vordere Schenkelleiste 14 sowie den zwischen den beiden Schenkelleisten gebildeten Querschnitt des Saugkanals 10.

Der quer zur Fahrtrichtung verlaufende Teilschnitt gemäß Fig. 5 zeigt insbesondere die Ausbildung eines Seitenteils 6 sowie die Querschnittsform einer Gteitkufe 15 mit der darunter befestigten Verschleißschiene 8. Das Futter 19 bildet gemäß Fig.1 1 längs ihrer Seitenränder einen Spalt von der Breite a mit der inneren Oberfläche der Seitenwände 22 der Haube 3. Dadurch steht auch der Raum über dem Futter 19 unter dem Einfluß des Sogs, so daß die Gefahr eines nach unten Saugens des Futters vermieden ist.

In Fig. ist das Futter 19 nur längs des vorderen Randes fest eingespannt. Am rückwärtigen Rand endet das Futter 19 frei und ist nur mittels eines oder mehrerer Seile 23 gegen Durchsacken nach unten gehalten. Durch die Sogwirkung im Bereich der Saugöffnung 16 wird das Futter 19 in Schwebe gehalten, wobei es im Saugstrom flattert und die erwünschten Pulsationen des Saugluftstroms erzeugt.

Fig. 7 zeigt eine Variante, bei welcher anstelle der rückwärtigen Kehrleiste 13 eine weitere Schürze 26 aus flexiblem Material vorgesehen ist, welche eine sehr enge Einstellung des rückwärtigen Saugspalts von der Breite b ermöglicht. Sowohl das Futter 19 als auch die Schürze 26 sind durch Schüttgut belastet. Der Raum zwischen dem Futter 19 und der Haube 3 ist mit einem körnigen Schüttgut 24, der Raum zwischen der Schürze 26 und einem oberen Abdeckblech 27 ist mit einem plättchenförmigen Schüttgut 25 ganz oder teilweise gefüllt. Voraussetzung ist hier, daß das Gummimaterial eine Gewebeeinlage besitzt, die dessen Dehnung begrenzt; geeignet sind selbstverständlich aber auch aus anderen Materialien bestehende dehnungsfeste, flexible Folien.

## Patentansprüche

1. Vorrichtung zur Aufnahme von Kehrgut auf Verkehrsflächen mittels eines Saugluftstroms durch ein Saugrohr, dessen Mundstück (2) mit geringem Abstand von der zu reinigenden Bodenfläche geführt und im Scheitel eines sich in Arbeitsrichtung V-förmig verbreiternden Gehäuses, dessen Schenkel (11, 12) Kehrleisten (4) bilden, angeordnet ist, welches einen von einer Haube (3) oben abgedeckten Sammelraum bildet, in welchem das Kehrgut, gegebenenfalls unterstützt durch rotierende Besen, gesammelt und dem Mundstück (2) zugeführt wird, dadurch gekennzeichnet, daß jeder der beiden Schenkel (11, 12) des V-förmigen Gehäuses als saugende Kehrleiste (4) mit einem seitlich ausmündenden und zur Bodenfläche hin offenen Saugkanal (10) zwischen in Fahrtrichtung gesehen einem vorderen und einem hinteren Begrenzungsteil ausgebildet ist, und daß die Saugöffnung (16) des Mundstücks (2) mit dem Sammelraum und den beiden seitlichen Saugkanälen (10) verbunden ist.

2. Vorrichtung nach Anspruch 1, dadurch gekennzeichnet, daß jeder Begrenzungsteil des Saugkanals (10) als Schenkelleiste (13, 14) ausgebildet ist.

3. Vorrichtung nach Anspruch 2, dadurch gekennzeichnet, daß wenigstens eine der beiden Schenkelleisten (13, 14) plattenförmig ist, bevorzugt aus Kunststoff besteht, an der Unterseite des Gehäuses befestigt ist und parallel zur Bodenfläche verläuft.

4. Vorrichtung nach Anspruch 1, dadurch gekennzeichnet, daß wenigstens einer der Begrenzungsteile des Saugkanals (10) als die Bodenfläche kehrende Besenleiste oder als Gummilappen oder dgl. ausgebildet ist.

5. Vorrichtung nach Anspruch 1, dadurch gekennzeichnet, daß wenigstens einer der Begrenzungsteile des Saugkanals (10) als gegen die Arbeitsrichtung (A) schräg angestellte Schürfleiste aus Kunststoff ausgebildet ist.

6. Vorrichtung nach Anspruch 1, dadurch gekennzeichnet, daß das Mundstück (2) zwischen Saugrohranschluß (1) und Gehäuse quer zur Arbeitsrichtung (A) trichterförmig verbreitert ist.

7. Vorrichtung nach Anspruch 2, dadurch gekennzeichnet, daß die Rückwand des Mundstücks (2) und die diese nach unten verlängernde hintere Schenkelleiste (13) mit der Bodenfläche einen in Arbeitsrichtung weisenden spitzen Winkel bilden.

8. Vorrichtung nach einem der Ansprüche 1 bis 7, dadurch gekennzeichnet, daß die Haube (3) auf ihrer dem Boden zugewandten Seite mit einem zum Boden hin durchhängenden Futter (19) versehen ist, welches auf beiden Seiten der Wirkung des Sogs im Saugrohr unterworfen ist.

9. Vorrichtung nach Anspruch 8, dadurch gekennzeichnet, daß das Futter (19) nur längs des vorderen (bei 5) oder des vorderen und hinteren (bei 21) jeweils quer zur Arbeitsrichtung (A) verlaufenden Rands befestigt ist, längs der Seitenkanten jedoch frei endet, derart, daß die Seitenkanten vom Saugluftstrom umspült werden.

10. Vorrichtung nach Anspruch 8, dadurch gekennzeichnet, daß das Futter (19) nur entlang der Vorderkante befestigt ist, während der hintere Rand des Futters frei beweglich an Seilen (23) aufgehängt ist.

11. Vorrichtung nach einem der Ansprüche 8 bis 10, dadurch gekennzeichnet, daß das Futter (19) aus dehnungsfestem Werkstoff besteht und daß in dem Raum zwischen Futter und Haube (3) leicht verformbares Füllmaterial (24) eingefüllt ist.

## Claims

1. A device for taking up sweepings on road surfaces by means of a suction air stream through a suction pipe, whose mouthpiece (2) is carried so as to be a short distance from the ground surface to be cleaned and is arranged in the top of a housing which widens in a V-shaped manner in the working direction and whose legs (11, 12) form sweeping strips (4) and which forms a collection chamber which is covered by a hood (3) at the top and in which the sweepings, possibly assisted by rotating brooms, are collected and fed to the mouthpiece (2), characterised in that each of the two legs (11, 12) of the V-shaped housing is designed as a sucking sweeping strip (4) having a suction channel (10), which opens out laterally and is open towards the ground surface, between, as viewed in the direction of travel, a front bounding part and a rear bounding part, and in that the suction opening (16) of the mouthpiece (2) is connected to the collection chamber and to the two lateral suction channels (10).

2. A device as claimed in Claim 1, characterised in that each bounding part of the suction channel (10) is designed as a leg strip (13,14).

3. A device as claimed in Claim 2, characterised in that at least one of the two leg strips (13, 14) is plate-shaped and preferably consists of plastics material and is secured to the underside of the housing and extends parallel to the ground surface.

4. A device as claimed in Claim 1, characterised in that at least one of the bounding parts of the suction channel (10) is designed as a broom strip sweeping the ground surface or as a rubber cloth or the like.

5. A device as claimed in Claim 1, characterised in that at least one of the bounding parts of the suction channel (10) is designed as a plastics material scraping strip which is positioned so as to be oblique to the working direction (A).

6. A device as claimed in Claim 1, characterised in that the mouthpiece (2) is widened in a funnel-shaped manner, transversely to the working direction (A), between the suction pipe connection (1) and the housing.

7. A device as claimed in Claim 2, characterised in that the rear wall of the mouthpiece (2) and the rear leg strip (13), which lengthens this wall in the downwart direction, form, with the ground surface, an acute angle which points in the working direction.

8. A device as claimed in one of Claims 1 to 7, characterised in that the hood (3) is provided, at its end that is directed towards the ground, with a lining (19) which sags towards the ground and which, on both sides, is subjected to the action of the suction in the suction pipe.

9. A device as claimed in Claim 8, characterised in that the lining (19) is only fastened along the front edge (at 5) or the front edge and the rear edge (at 21), which extends respectively transversely to the working direction (A), but ends freely along the side edges in such a way that the suction aire stream flows around the side edges.

10. A device as claimed in Claim 8, characterised in that the linig (19) is only fastened along the front edge, while the rear edge of the lining is suspended so as to be freely movable on ropes (23).

11. A device as claimed in one of Claims 8 to 10, characterised in that the lining (19) consists of a stretch resistant material, and in that an easily deformable filling material (24) has been filled into the space between the lining and the hood (3).

## Revendications

1. Dispositif pour l'enlèvement d'ordures au moyen d'un courant d'air aspirant qui passe par un tuyau d'aspiration dont l'embouchure (2) est placée à une faible distance de la surface du sol à nettoyer et disposée au sommet d'un boîtier s'élargissant en V dans le sens du travail et dont des branches (11, 12) forment des règles d'enlèvement (4), le boîtier formant un espace collecteur recouvert par un capot (3) et dans lequel les ordures, le cas échéant aidées par des balais tournants, sont collectées et amenées à l'embouchure (2), caractérisé par le fait que chacune des deux branches (11, 12) du boîtier en V, formant une règle aspirante d'enlèvement (4), comporte un canal d'aspiration (10) débouchant latéralement et ouvert en direction du sol, ce canal étant formé, si on regarde dans le sens du déplacement, entre une pièce de limitation avant et une pièce de limitation arrière, et que l'ouverture d'aspiration (16) de l'embouchure (2) communique avec l'espace collecteur et les deux canaux d'aspiration latéraux (10).

2. Dispositif suivant la revendication 1, caractérisé par le fait que chaque pièce de limitation du canal d'aspiration (10) est une règle (13,14) d'une branche.

3. Dispositif suivant la revendication 2, caractérisé par le fait qu'au moins une des deux règles (13, 14) de la branche est en forme de plaque, de préférence en matière plastique, qu'elle est fixée sur le dessous du boîtier et qu'elle est parallèle à la surface du sol.

4. Dispositif suivant la revendication 1, caractérisé par le fait qu'au moins une des pièces de Imitation du canal d'aspiration (10) a la forme d'une règle porte-balais balayant le sol ou d'un morceau de caoutchouc ou d'une pièce semblable.

5. Dispositif suivant la revendication 1, caractérisé par le fait qu'au moins une des pièces de limitation du canal d'aspiration (10) est une règle de grattage en matière plastique, qui est inclinée contre le sens de travail (A).

6. Dispositif suivant la revendication 1, caractérisé par le fait que la bouche (2) s'élargit en entonnoir entre le raccordement du tuyau d'aspiration (1) et le boîtier (2) perpendiculairement au sens du travail (A).

7. Dispositif suivant la revendication 2, caractérisé par le fait que la paroi arrière de la bouche (2) et la règle arrière (13) de branche la prolongeant vers le bas forment, avec la surface du sol, un angle aigu dirigé dans le sens du travail.

8. Dispositif suivant l'une quelconque des revendications 1 à 7, caractérisé par le fait que le capot (3) est muni, sur son côté tourné vers le sol, d'un diaphragme (19) pendant vers le sol et soumis des deux côtés à l'aspiration du tuyau d'aspiration.

9. Dispositif suivant la revendication 8, caractérisé par le fait que le diaphragme (19) est fixé seulement le long du bord avant (5) ou des bords avant et arrière (21), chaque fois perpendiculairement au sens du travail (A), mais que ses extrémités sont libres le long des arêtes latérales, de sorte que celles-ci sont entourées par le courant d'air d'aspiration.

10. Dispositif suivant la revendication 8, caractérisé par le fait que le diaphragme (19) n'est fixé que le long du bord avant, pendant que le bord arrière se déplace librement et qu'il est suspendu à des cordons (23).

11. Dispositif suivant l'une quelconque des revendications 8 à 10, caractérisé par le fait que le diaphragme (19) est en une matière résistant à l'extension et que, dans l'espace entre le diaphragme et le capot (3) se trouve une matière de charge (24) qui est facilement déformable.
